# EUROPÄISCHE PATENTSCHRIFT

(11) **EP 0 020 987 B1**
(45) Veröffentlichungstag und Bekanntmachung des Hinweises auf die Patenterteilung: **22.06.1983**
(21) Anmeldenummer: 80102610.5
(22) Anmeldetag: 12.05.1980
(51) Int. Cl.: B65D 45/32

(54) **Verschluss für Tuben, Flaschen u.dgl.**
Closure for tubes, bottles and the like
Fermeture pour tubes, bouteilles, etc.

(30) Priorität: 03.07.1979 DE 2926730
(43) Veröffentlichungstag der Anmeldung: 07.01.1981
(73) Patentinhaber: Möhlmann, Hans H., Dr.-Ing., D-2800 Bremen 70 (DE)
(72) Erfinder: Möhlmann, Hans H., Dr.-Ing., D-2800 Bremen 70 (DE)
(74) Vertreter: Hoormann, Walter, Dr.-Ing.

## Beschreibung

Die Erfindung betrifft einen Verschluß zum lösbaren Verschließen von einen stutzenartigen Auslaß aufweisenden Gegenständen, wie z. B. Tuben, Flaschen, Kannen, Autobatterien etc., mit einer auf den zu verschließenden Auslaß aufsetzbaren und im Schließzustand mit diesem dichtend zu verbindenden, im wesentlichen topfförmigen Kappe, deren lichter Innendurchmesser im Öffnungszustand mindestens gleich dem Außendurchmesser des zu verschließenden Auslasses ist, und deren zylindrischer Mantel nach innen verformbar ausgebildet ist, sowie mit einem koaxial mit relativem Abstand zur Außenseite der Kappe angeordneten Verschlußkörper, dessen die Kappe übergreifende, zylindrische Seitenwandung an ihrer der Kappe zugekehrten Innenseite Ansätze aufweist, mittels derer beim Drehen des Verschlußkörpers gegenüber der Kappe der lichte Durchmesser des zylindrischen Mantels der topfförmigen Kappe im Schließzustand gegenüber dem lichten Durchmesser im Öffnungszustand verkleinert wird.

Zum Verschließen derartiger Gegenstände sind unterschiedlichste Verschlüsse wie z. B. Korken, Kronkorken, Stöpselverschlüsse, Schraubverschlüsse etc. bekannt, die bei verschiedenen Anwendungsfällen ihre Verschlußaufgabe durchaus befriedigend lösen, während dieses in anderen Fällen nicht der Fall ist. So wird es bei Schraubverschlüssen häufig u. a. als nachteilig empfunden, daß zum sicheren, dichten Verschließen eines Gegenstandes mehrere Umdrehungen einer Schraubkappe, eines Schraubstöpsels o. dgl. erforderlich sind, was mit entsprechendem Zeitaufwand verbunden ist und vor allem bei nicht ordnungsgemäßer Betätigung dazu führen kann, daß der Verschluß nicht hinreichend abdichtet, ohne daß dieses zunächst erkennbar ist.

Demgemäß ist aus der US-A-2 587 737 ein Verschluß der eingangs beschriebenen Gattung geschaffen bzw. bekanntgeworden, mit dem ein derartiger Gegenstand selbst von Laien schnell und einfach lösbar zu verschließen ist.

Dieser bekannte Verschluß besteht indes aus mehreren Teilen und ist daher sowohl hinsichtlich der Herstellung seiner Einzelteile als auch bezüglich der erforderlichen Montage dieser Einzelteile zum fertigen Verschluß aufwendig und entsprechend teuer. Dieses ergibt sich u. a. bereits aus dem Umstand, daß für die Herstellung des bekannten Verschlusses mehrere verhältnismäßig komplizierte und aufwendige Formwerkzeuge erforderlich sind. Im übrigen kann es bei diesem bekannten Verschluß bei der Montage seiner Einzelteile wegen deren verschiedener Toleranzen sehr leicht zu Ausschuß kommen.

Dieses alles führt zu Kosten, die für einen derartigen Massen-Wegwerfartikel nicht vertretbar sind, so daß dieser bekannte Verschluß keinen Zugang zum Markt gefunden hat, obwohl dort bereits seit langem ein Bedürfnis für einfach zu handhabende Verschlüsse besteht, mit denen sich Gegenstände wie Flaschen, Tuben etc. auf einfachste Weise sicher dichtend verschließen und wieder öffnen lassen.

Der vorliegenden Erfindung liegt demgemäß die Aufgabe zugrunde, einen Verschluß der oben beschriebenen Gattung zu schaffen, der in nur einem Arbeitsgang unter Verwendung nur eines Formwerkzeuges einteilig auszubilden und demgemäß als Massenartikel extrem preiswert zu fertigen ist.

Die Lösung dieser Aufgabe wird erfindungsgemäß dadurch gelöst, daß die Ansätze des Verschlußkörpers als Stege ausgebildet sind, die im Öffnungszustand jeweils in einem spitzen Winkel zur Radialen verlaufen ; daß die Stege jeweils aus ihrer Öffnungsstellung um eine im wesentlichen an ihrer Verbindungsstelle mit dem Verschlußkörper liegende, axiale Schwenkachse relativ zu dem Verschlußkörper über eine Totpunktstellung in eine in einem spitzen Winkel zur Radialen verlaufende Schließstellung zu schwenken sind ; und daß die Stege mit dem Mantel der Kappe und dem Verschlußkörper einteilig ausgebildet sind.

Die zwischen dem Verschlußkörper und dem Kappenmantel verlaufenden (beispielsweise 8) Stege sind vorzugsweise mit im wesentlichen gleichförmiger Teilung, d. h. also im wesentlichen gleichförmigem Teilungswinkel angeordnet.

Gemäß einer bevorzugten Ausgestaltung der vorliegenden Erfindung nimmt die Dicke der Stege vom Verschlußkörper zum Mantel der Kappe hin zu, so daß diese mithin in einer Draufsicht im wesentlichen dreiecksförmig ausgebildet sein können.

Es hat sich als besonders zweckmäßig herausgestellt, wenn die Wandstärke des Verschlußkörpers - zumindest im Bereich der Stege - nennenswert größer ist als die dort vorhandene Wandstärke des Kappenmantels, um den weiter unten noch beschriebenen Effekt zu erzielen.

Weiterhin hat es sich als besonders vorteilhaft herausgestellt, wenn die Stege mit dem unteren Rand des Kappenmantels verbunden sind, wobei der Randabschnitt des Kappenmantels im Bereich einer Verbindungsstelle zu einem Steg im Hinblick auf die weiter unten noch im einzelnen erörterte Arbeitsweise jeweils geschwächt ausgebildet sein kann. Hierzu trägt es in vorteilhafter Weise bei, wenn der Kappenmantel jeweils oberhalb einer solchen Verbindungsstelle zu einem Steg mit einer Ausnehmung versehen ist.

Wie aus den folgenden Ausführungen noch hervorgeht, brauchen die Stege nicht über ihr gesamtes dem Kappenmantel zugekehrtes Ende - beispielsweise bei einer im wesentlichen dreiecksförmigen Ausgestaltung mithin mit beiden Eckpunkten - mit dem Kappenmantel verbunden sein, sondern es kann bei bestimmten Ausgestaltungen ausreichen, wenn nur der eine der Kappe zugekehrte, mit ihr verbundene Eckpunkt mit dem Kappenmantel verbunden ist, während der andere der Kappe zugekehrte endseitige Eckpunkt frei sein kann, um sich beim Schließvorgang radial nach innen zu bewegen und beispielsweise hinter bzw. unter eine Hinterschneidung zu fassen, die am zu verschließenden Auslaß des betreffenden Gegenstandes vorgesehen sein kann.

Um ein besonders einfaches Aufsetzen des Verschlusses auf den Auslaßstutzen o. dgl. eines zu verschließenden Gegenstandes zu gewährleisten, kann der untere Rand des Kappenmantels an seiner Innenseite angefast sein, wobei eine solche Anfasung ggf. auch noch die Stege und ggf. auch noch den Verschlußkörper erfassen kann, um eine besonders einfache Zentrierung des Verschlusses beim Aufsetzen auf den Auslaß des zu verschließenden Gegenstandes zu gewährleisten.

An der dem Auslaßstutzen zugekehrten Innenseite der Kappe können rippen- bzw. wulstförmige Ansätze o. dgl. vorgesehen sein, die zwischen entsprechende Ansätze auf der Außenseite des Auslasses des zu verschließenden Gegenstandes fassen, wenn der Verschluß axial auf den Auslaß aufgesetzt wird, so daß beim anschließenden Schließvorgang unverzüglich mit Sicherheit ein Formschluß zwischen dem Verschluß einerseits und dem Auslaß des Gegenstandes andererseits gewährleistet ist, wodurch der anschließende dichte Schließvorgang beim Drehen des Verschlusses um einige Grad einzuleiten und schnellstens durchzuführen ist.

Zur Erhöhung der Dichtwirkung einerseits und - des Reibschlusses zwischen der Kappe und dem zu verschließenden Auslaßstutzen andererseits kann es weiterhin zweckmäßig sein, wenn der Kappenmantel von seinem Rand zum Kappendeckel hin konisch verjüngt ausgebildet ist.

Bevorzugte Ausgestaltungen der Erfindung sind in den Ansprüchen beschrieben.

Die Erfindung ist nachstehend an einem Ausführungsbeispiel unter Bezugnahme auf eine Zeichnung weiter erläutert.

Es zeigt :
Figur 1 eine Draufsicht von unten auf einen vereinfacht bzw. schematisiert dargestellten Verschluß gemäß der vorliegenden Erfindung in Richtung des Pfeiles I in Fig. 2 gesehen, wobei der in Fig. 2 mit strichpunktierten Linien dargestellte, zu verschließende Gegenstand der besseren Übersicht halber fortgelassen ist ;
Figur 2 eine Seitenansicht des Verschlusses gemäß Fig. 1, teilweise im Schnitt, in Richtung der Ansichtslinie 11-11 gesehen ; und
Figur 3 eine noch stärker schematisierte Prinzipdarstellung eines noch weiter vergrößerten Ausschnittes 111 in Fig. 1, an dem das erfindungsgemäße Prinzip bei einer Ausgestaltung des Verschlusses gemäß Fig. 1 verdeutlicht wird.

Die Fig. 1 und 2 zeigen einen im ganzen mit 1 bezeichneten Verschluß zum Verschließen einer Tube in stark vergrößerter Darstellung, wobei von der Tube in Fig. 2 lediglich der stutzen- bzw. buchsenförmige Auslaß 2 mit strichpunktierten Linien angedeutet ist.

Der Verschluß 1 besteht im wesentlichen aus einer topfförmigen Kappe 3 und einem buchsenförmigen Verschlußkörper 4 sowie Stegen 6.

Die topfförmige Kappe 3 besitzt eine im wesentlichen zylindrische Wandung 7 und einen integral hiermit ausgebildeten Deckelabschnitt 8, von dem mittig mit Abstand zur Innenseite der Wandung 7 ein zur Mitte hin ausgenommener Ansatz 8' vorsteht, der im Schließzustand in den Auslaß 2 des zu verschließenden Gegenstandes hineinragt (s. Fig. 2).

Wie aus Fig. 2 hervorgeht, weist bei dem dargestellten Ausführungsbeispiel der Auslaß 2 rippen- bzw. wulstförmige Ansätze 5 auf, die an der Außenseite des Auslasses 2 parallel zur Mittellinie 29 des Verschlusses 1 verlaufen.

An der Innenseite der Wandung 7 sind mit gewissem radialen Abstand zur eigentlichen Außenwandung des Auslasses 2 entsprechende Ansätze 5' vorgesehen.

Der lichte Innendurchmesser d der Kappe 3 ist - ohne Berücksichtigung der Ansätze 5' - gleich dem Außendurchmesser des Auslasses 2 im Bereich seiner Ansätze 5, so daß der Auslaß 2 mit passigem Gleitsitz in die Kappe 3 eingeführt werden kann. Die Wandung 7 der Kappe 3 kann zum Deckelabschnitt 8 hin konisch verlaufen, wie dieses bei dem Ausführungsbeispiel gemäß Fig. 2 dargestellt ist.

Der ring- bzw. buchsenförmige Verschlußkörper 4 besitzt an seinem unteren Randabschnitt eine Wandstärke B, die das Mehrfache der Wandstärke b der Kappe 3 ist.

Die Kappe 3, der Verschlußkörper 4 und die Stege 6 bestehen aus einem elastischen Kunststoff und sind als integrale Einheit ausgebildet.

Wie aus den Fig. 1 und 2 erkennbar ist, ist der Verschlußkörper 4 mit radialem Abstand r zur Außenseite der Wandung 7 der Kappe 3 angeordnet. Die zwischen der Kappe 3 und dem Verschlußkörper 4 verlaufenden acht Stege 6 sind mit gleichförmiger Winkelteilung von 45° über den Umfang verteilt angeordnet und verlaufen jeweils zur Radialen und einem Winkel 11, der bei dem Ausführungsbeispiel 45° beträgt.

Die Kappe 3 ist an ihrem unteren Rand mit einer Anfasung 13 versehen, um sie in besonders einfacher Weise auf den Auslaßstutzen 2 der Tube aufsetzen zu können. Wie in Fig. 2 links mit einer strichpunktierten Linie angedeutet ist, kann sich diese Anfasung 13' aber auch über die gesamte Unterseite des Verschlusses 1 erstrecken, um eine besonders gute Zentrierung beim Aufsetzen des Verschlusses 1 sicherzustellen.

Wie aus der Zeichnung erkennbar ist, sind die Stege 6 dreiecksförmig ausgebildet, wobei die Spitze 14 des Dreiecks jeweils an der Innenseite 16 des Verschlußkörpers 4 liegt und mithin die Verbindungsstelle zwischen einem Steg 6 einerseits und dem Verschlußkörper 4 andererseits bildet.

Das breitere Ende der am unteren Randabschnitt der Kappe 3 angeordneten Stege 6 liegt mithin an der Außenseite der Wandung 7 der Kappe 3, und zwar derart, daß an dem Verbindungsabschnitt zwischen einem Steg 6 und der Wandung 7 die Wandung 7 jeweils ausgenommen ist.

Darüber hinaus ist jeweils oberhalb einer Verbindungsstelle zwischen einem Steg 6 und der Wandung 7 der Kappe 3 eine die Wandung 7 voll durchsetzende Ausnehmung in der Art einer Durchgangsöffnung 19 vorhanden.

Die Wirkungsweise des erfindungsgemäßen Verschlusses 1 gemäß dem vorstehend unter Bezugnahme auf die Fig. 1 und 2 beschriebenen Ausführungsbeispiel ist wie folgt :
Will man den Auslaßstutzen 2 der Tube mit dem Verschluß 1 verschließen, so wird dieser zunächst in Richtung des Pfeiles 21 von oben her auf den Auslaß 2 so ausgeschoben, daß die Ansätze 5 und 5' parallel nebeneinander liegen, was selbst dann, wenn die Ansätze 5 bzw. 5' beim Aufsetzen zueinander fluchten, dadurch sichergestellt wird, daß die Ansätze 5' an ihrer Unterseite und die Ansätze 5 an ihrer Oberseite seitlich schräg angefast bzw. abgerundet sind, so daß sich der gewünschte Zustand von selbst einstellt.

In der Endstellung des Aufsetzens liegt mithin die obere Stirnseite des Auslasses 2 an der Innenseite des Decketabschnittes 8 an, wobei der an der Innenseite des Deckelabschnittes 8 vorhandene Ansatz 8' in den Auslaß 2 greift.

In diesem Zustand befinden sich die Stege 6 und die Wandung 7 der Kappe 3 in der in Fig. 1 dargestellten Stellung, die mit der in Fig. 3 mit ausgezogenen Linien dargestellten Stellung übereinstimmt.

Zum Verschließen wird der Verschluß 1 sodann in Richtung des Pfeiles 22 gedreht, wofür ein Bruchteil einer vollen Umdrehung ausreicht. Dabei behält der Verschlußkörper 4 aufgrund seiner relativ zur Wandung 7 der Kappe 3 verhältnismäßig starken Dimensionierung und seiner durchgehenden Wandstärke seine Ausgangsstellung und Form im wesentlichen bei, während die Stege 6 aufgrund des bei einer Drehung in Richtung des Pfeiles 22 auftretenden Formschlusses zwischen den Ansätzen 5 und 5' gleichsam um ihre Spitze 14 im Uhrzeigersinne geschwenkt werden.

Dieses Schwenken des Steges 6 hat sogleich zur Folge, daß das an der Wandung 7 der Kappe 3 liegende Ende der Stege 6 gleichsam versucht, auf einem der Steglänge entsprechenden Kreisbogen jeweils um die Spitze 14 zu schwenken, wobei die Wandung 7 der Kappe 3 radial nach innen verschoben wird und der Umfang der Kappe 3 an derem unteren Randabschnitt verkürzt wird. Dieses Einschnüren der Kappe 3 unterhalb der Ansätze 5' arretiert dann mithin den Verschluß 1 auf dem Auslaß 2.

Dieses wäre bei durchgehender Wandung 7, d. h. also einer Kappe 3, die keine Durchgangsöffnungen 19 besitzt, nur dann möglich, wenn der Werkstoff der Wandung stark elastisch wäre. Aufgrund der Durchgangsöffnungen in der Wandung 7 können aber bei einer solchen Ausgestaltung ersichtlich auch weniger elastische Werkstoffe Verwendung finden, da die Randabschnitte 24 am unteren Randabschnitt der Wandung 7 der Kappe 3 beim Verschließen, d. h. also beim Drehen in Umfangsrichtung gemäß Pfeil 22, näher aneinander herangeschoben werden, wobei sich mithin der Umfangsabstand zweier einander benachbarter Randabschnitte 24 gemäß Fig. 1 verringert.

Dabei ist dann während der Drehung in Richtung des Pfeiles 22 vom Öffnungs- in den Schließzustand jeder Steg 6 über seine Radialstellung in eine Schließstellung geschwenkt worden (s. Fig. 3), welche allerdings nunmehr zur anderen Seite hin im Winkel gegen die jeweilige Radiale angestellt ist.

Da die Länge der Stege 6 größer ist als der radiale Ausgangsabstand r, befindet sich der Verschluß 1 mithin sowohl im Öffnungs- als auch im Schließzustand stets in einer stabilen Lage.

Ein Lösen des Verschlusses 1 erfolgt dann entsprechend umgekehrt, d. h. der Verschluß 1 braucht lediglich um einen Bruchteil einer Umdrehung entgegen dem Pfeil 22 gedreht zu werden.

Um selbst bei verhältnismäßig kleinen Verschlüssen 1 das erforderliche Drehmoment mit zwei Fingern aufbringen zu können, deren Oberfläche ggf. feucht oder fettig ist, ist die Außenseite des Verschlußkörpers 4 mit einer Rändelung 25 aufgerauht.

Es sei noch darauf hingewiesen, daß die Wandstärke des Verschlußkörpers 4 vom unteren Randabschnitt nach oben hin abnimmt, da die Wandung des Verschlußkörpers 4 im oberen Abschnitt lediglich eine hinreichend große Angriffsfläche für zwei Finger schaffen soll, wofür nicht zuletzt aufgrund der ring-_bzw. buchsenförmigen Ausgestaltung eine geringere Festigkeit und damit eine geringere Wandstärke ausreicht als dieses am unteren Randabschnitt der Fall ist, wo die Wandung den durch die Stege 6 beim Schließen ausgeübten Kräften standhalten muß.

Bei einer Variante des vorstehend unter Bezugnahme auf die Fig. 1 und 2 beschriebenen Verschlusses können die Ansätze 5 und 5' auch in Fortfall kommen, wobei die Abmessungen dann so getroffen sind, daß der lichte Innendurchmesser d der Wandung 7 dem Außendurchmesser des Auslasses 2 entspricht.

Bei einer solchen Ausgestaltung kommt es dann aufgrund der zwischen der Innenseite der Wandung 7 und der Außenseite des Auslasses 2 vorhandenen Reibung zu einem Schwenken der Stege 6 vom Öffnungs- in den Schließzustand, wobei sich mithin gleichsam eine Quetschwirkung einstellt.

Eine weitere Variante ist in dem strichpunktiert eingerahmten Feld A in Fig. 1 angedeutet. Bei dieser Ausgestaltung sind die Stege 6 mithin nur mit ihrer Ecke 31 mit der Wandung 7 der Kappe 3 verbunden, während ihre andere Ecke 31' frei ist und sich mithin frei radial nach innen hinter bzw. unter eine Hinterschneidung schwenken kann, die am freien Endabschnitt des Auslasses vorgesehen sein kann.

Der erfindungsgemäße Verschluß läßt mithin bei Verwirklichung des erfindungsgemäßen Prinzips diverse Varianten zu, nämlich u. a. einen reinen Reibschluß zwischen Kappe 3 des Verschlusses 1 und dem Auslaß 2, was beispielsweise dann in praxi realisiert werden kann, wenn der Verschluß 1 keinen beachtlichen Drücken standzuhalten hat.

Eine weitere wesentliche Variante besteht darin, daß die Stege vorzugsweise nur mit ihrer einen der Kappe zugekehrten Ecke an dieser befestigt sind, während die andere Ecke frei ist, so daß sich der dem Auslaß 2 zugekehrte Endabschnitt der Stege beim Schließvorgang in eine Hinterdrehung des zu verschließenden Auslasses schwenken kann, wobei diese Ausgestaltung auch dann einzusetzen ist, wenn der Verschluß 1 erheblichen Innendrücken des zu verschließenden Gegenstandes standhalten muß.

## Patentansprüche

1. Verschluß (1) zum lösbaren Verschließen von einen stutzenartigen Auslaß (2) aufweisenden Gegenständen, wie z. B. Tuben, Flaschen, Kannen, Autobatterien etc., mit einer auf den zu verschließenden Auslaß (2) aufsetzbaren und im Schließzustand mit diesem dichtend zu verbindenden, im wesentlichen topfförmigen Kappe (3), deren lichter Innendurchmesser im Öffnungszustand mindestens gleich dem Außendurchmesser des zu verschließenden Auslasses (2) ist, und deren zylindrischer Mantel (7) nach innen verformbar ausgebildet ist, sowie mit einem koaxial mit relativem Abstand zur Außenseite der Kappe (3) angeordneten Verschlußkörper (4), dessen die Kappe (3) übergreifende, zylindrische Seitenwandung an ihrer der Kappe (3) zugekehrten Innenseite Ansätze (6) aufweist, mittels derer beim Drehen des Verschlußkörpers (4) gegenüber der Kappe (3) der lichte Durchmesser des zylindrischen Mantels (7) der topfförmigen Kappe (3) im Schließzustand gegenüber dem lichten Durchmesser im Öffnungszustand verkleinert wird, dadurch gekennzeichnet, daß die Ansätze (6) des Verschlußkörpers (4) als Stege ausgebildet sind, die im Öffnungszustand jeweils in einem spitzen Winkel (11) zur Radialen verlaufen ; daß die Stege (6) jeweils aus ihrer Öffnungsstellung um eine im wesentlichen an ihrer Verbindungsstelle mit dem Verschlußkörper liegende, axiale Schwenkachse relativ zu dem Verschlußkörper (4) über eine Totpunktstellung :n eine in einem spitzen Winkel zur Radialen verlaufende Schließstellung zu schwenken sind ; und daß die Stege (6) mit dem Mantel (7) der Kappe (3) und dem Verschlußkörper (4) einteilig ausgebildet sind.

2. Verschluß nach Anspruch 1, dadurch gekennzeichnet, daß die Stege (6) mit im wesentlichen gleichförmiger Teilung angeordnet sind.

3. Verschluß nach Anspruch 1 oder 2, dadurch gekennzeichnet, daß die dem Auslaß (2) zugekehrte Innenseite (12) des Mantels (7) der Kappe (3) mit rippen- bzw. wulstförmigen Ansätzen (5') versehen ist, die sich zwischen entsprechende Ansätze (5) auf der Außenseite des Auslasses (2) erstrecken.

4. Verschluß nach einem oder mehreren der vorhergehenden Ansprüche, dadurch gekennzeichnet, daß die Unterseite des Verschlusses (1), wenigstens der untere Rand des Mantels (7) der Kappe (3), mit einer Anfasung (13' bzw. 13) versehen ist.

5. Verschluß nach einem oder mehreren der vorhergehenden Ansprüche, dadurch gekennzeichnet, daß der Mantel (7) der Kappe (3) zu ihrem geschlossenen Ende (8) hin konisch verjüngt ausgebildet ist.

6. Verschluß nach einem oder mehreren der vorhergehenden Ansprüche, dadurch gekennzeichnet, daß die Dicke der Stege (6) vom Verschlußkörper (4) zum Mantel (7) der Kappe (3) hin zunimmt.

7. Verschluß nach Anspruch 6, dadurch gekennzeichnet, daß die Stege (6) im wesentlichen dreiecksförmig ausgebildet sind.

8. Verschluß nach einem oder mehreren der vorhergehenden Ansprüche, dadurch gekennzeichnet, daß die Stege (6) mit dem unteren Rand des Mantels (7) der Kappe (3) verbunden sind.

9. Verschluß nach einem oder mehreren der vorhergehenden Ansprüche, dadurch gekennzeichnet, daß der Randabschnitt des Mantels (7) der Kappe (3) im Bereich einer Verbindungsstelle zu einem Steg (6) jeweils geschwächt ausgebildet ist.

10. Verschluß nach Anspruch 9, dadurch gekennzeichnet, daß der Mantel (7) der Kappe (3) oberhalb einer Verbindungsstelle zu einem Steg (6) jeweils mit einer Ausnehmung (19) versehen ist.

11. Verschluß nach einem oder mehreren der vorhergehenden Ansprüche, dadurch gekennzeichnet, daß die Wandstärke (B) des Verschlußkörpers (4) erheblich größer ist als die Wandstärke (b) des Mantels (7) der Kappe (3).

12. Verschluß nach einem oder mehreren der vorhergehenden Ansprüche, dadurch gekennzeichnet, daß die Stege (6) jeweils etwa in Winkel von 45° zur Radialen verlaufen.

13. Verschluß nach einem oder mehreren der vorhergehenden Ansprüche, dadurch gekennzeichnet, daß die Stege (6) elastisch sind.

14. Verschluß nach einem oder mehreren der vorhergehenden Ansprüche, gekennzeichnet durch eine Ausbildung aus Kunststoff.

15. Verschluß nach einem oder mehreren der vorhergehenden Ansprüche, dadurch gekennzeichnet, daß die Stege (6) mit dem Mantel (7) der Kappe (3) punktförmig verbunden sind.

16. Verschluß nach einem oder mehreren der vorhergehenden Ansprüche, dadurch gekennzeichnet, daß an der Innenseite des Deckelabschnittes (8) der Kappe (3) ein Ansatz (8') vorhanden ist, dessen Außendurchmesser dem Innendurchmesser des zu verschließenden Auslasses (2) entspricht.

17. Verschluß nach Anspruch 16, dadurch gekennzeichnet, daß der Ansatz (8') an dem Deckelabschnitt (8) zur Mitte hin ausgenommen ist.

## Claims

1. A closure (1) for releasably closing articles having an outlet (2) in the form of a neck, such as tubes, bottles, cans, motor vehicle batteries, and so on, comprising a substantially cup-shaped cap (3) which is adapted to be fitted over the outlet (2) for closure and, when in the closed state, providing a sealing-tight connection to said outlet, the clear inside diameter of the cap in the open condition at least being equal to the outside diameter of the outlet (2) requiring to be closed, and the cylindrical surface (7) being inwardly deformable, and comprising a closure member (4) disposed coaxially with relative spacing from the outside of the cap (3), the inside of the cylindrical side wall of the member (4) engaging over the cap (3) having projections (6) on the inside facing the cap (3), by means of which projections, on rotation of the closure member (4) with respect to the cap (3), the clear diameter of the cylindrical surface (7) of the cap (3) is reduced in the closed condition in comparison with the clear diameter in the open condition, characterised in that the projections (6) on the closure member (4) are in the form of webs which, in the open condition, each extend at an acute angle (11) to the radial ; the webs (6) are each pivotable out of their open position, about an axial pivot axis situated substantially at their point of connection to the closure member, relatively to the closure member (4), through a dead-centre position, into a closed position extending at an acute angle to the radial ; and the webs (6) are formed integrally with the surface (7) of the cap (3) and the closure member (4).

2. A closure according to claim 1, characterised in that the webs (6) are disposed with substantially uniform pitch.

3. A closure according to claim 1 or 2, characterised in that the inside (12) of the surface (7) of the cap (3) facing the outlet (2) is formed with projections (5') in the form of ribs or beads extending between corresponding projections (5) on the outside of the outlet (2).

4. A closure according to one or more of the preceding claims, characterised in that the underside of the closure (1), at least the bottom edge of the surface (7) of the cap (3), has a chamfer (13' or 13).

5. A closure according to one or more of the preceding claims, characterised in that the surface (7) of the cap (3) tapers conically towards its closed end (8).

6. A closure according to one or more of the preceding claims, characterised in that the thickness of the webs (6) increases from the closure member (4) towards the surface (7) of the cap (3).

7. A closure according to claim 6, characterised in that the webs (6) are substantially triangular.

8. A closure according to one or more of the preceding claims, characterised in that the webs (6) are connected to the bottom edge of the surface (7) of the cap (3). ,

9. A closure according to one or more of the preceding claims, characterised in that the edge portion of the surface (7) of the cap (3) is weakened at each connection to a web (6).

10. A closure according to claim 9, characterised in that the surface (7) of the cap (3) is formed with a recess (19) above each connection to a web (6).

11. A closure according to one or more of the preceding claims, characterised in that the wall thickness (B) of the closure member (4) is much greater than the wall thickness (b) of the surface (7) of the cap (3).

12. A closure according to one or more of the preceding claims, characterised in that the webs (6) each extend at an angle of 45° to the radial.

13. A closure according to one or more of the preceding claims, characterised in that the webs (6) are elastic.

14. A closure according to one or more of the preceding claims, characterised by a plastics construction.

15. A closure according to one or more of the preceding claims, characterised in that the webs (6) are connected spot-wise to the surface (7) of the cap (3).

16. A closure according to one or more of the preceding claims, characterised in that a projection (8') is provided on the inside of the lid portion (8) of the cap (3) and its outside diameter corresponds to the inside diameter of the outlet (2) requiring to be closed.

17. A closure according to claim 16, characterised in that the projection (8') is recessed towards the middle at the lid portion (8).

## Revendications

1. Obturateur (1) pour obturer de façon amovible des objets présentant une ouverture en forme de tubulure, tels que des tubes, bouteilles, bidons, batteries-auto, etc... comportant un capuchon (3) sensiblement en forme de pot applicable sur l'ouverture (2) à obturer et destiné à se relier de façon étanche à celle-ci dans la position d'obturation, capuchon dont le diamètre intérieur libre est, en position d'ouverture, au moins égal au diamètre extérieur de l'ouverture (2) à obturer, et dont la paroi latérale cylindrique (7) est agencée de façon à être déformable vers l'intérieur, ainsi qu'un corps d'obturateur (4) disposé coaxia- lement à la face extérieure du capuchon (3), et écarté de lui, corps d'obturateur dont la paroi latérale cylindrique recouvrant le capuchon (3) présente, sur sa face intérieur tournée vers le capuchon (3), des saillies (6) grâce auxquelles, lorsqu'on fait tourner le corps d'obturateur (4) par rapport au capuchon (3), le diamètre intérieur libre de la paroi latérale cylindrique (7) du capuchon (3) en forme de pot diminue en passant de la position d'obturation à la position d'ouverture, caractérisé par le fait que les saillies (6) du corps d'obturateur (4) sont en forme de nervures qui, en position d'ouverture, s'étendent chacune à angle aigu par rapport à la direction radiale ; que les nervures (6) doivent chacune, à partir de leur position d'ouverture, pivoter par rapport au corps d'obturateur (4) autour d'un axe de pivotement axial situé sensiblement à leur point de liaison avec le corps d'obturateur, en passant par une position de point mort pour aboutir à une position d'obturation dirigée à angle aigu par rapport à la direction radiale et que les nervures (6) sont formées d'une seule pièce avec la paroi latérale (7) du capuchon (3) et le corps d'obturateur (4).

2. Obturateur selon la revendication 1, caractérisé par le fait que les nervures (6) sont disposées réparties de façon sensiblement régulière.

3. Obturateur selon la revendication 1 ou 2, caractérisé par le fait que la face intérieure (12) de la paroi latérale (7) du capuchon (3), tournée vers l'ouverture (2), est munie de saillies (5') en forme de nervures ou bourrelets, qui s'étendent entre des saillies (5) correspondantes sur la face extérieure de l'ouverture (2).

4. Obturateur selon l'une ou plusieurs des revendications précédentes, caractérisé par le fait que la face inférieure de l'obturateur (1) au moins le bord inférieur de la paroi latérale (7) du capuchon (3) est munie d'un biseau (13' ou 13)

5. Obturateur selon l'une ou plusieurs des revendications précédentes, caractérisé par le fait que la paroi latérale (7) du capuchon va en se rétrécissant coniquement en allant vers son extrémité fermée (8).

6. Obturateur selon l'une ou plusieurs des revendications précédentes, caractérisé par le fait que l'épaisseur des nervures (6) augmente en allant du corps d'obturateur (4) à la paroi (7) du capuchon (3).

7. Obturateur selon la revendication 6, caractérisé par le fait que les nervures (6) ont une forme sensiblement triangulaire.

8. Obturateur selon l'une ou plusieurs des revendications précédentes, caractérisé par le fait que les nervures (6) sont reliées au bord inférieur de la paroi (7) du capuchon (3).

9. Obturateur selon l'une ou plusieurs des revendications précédentes, caractérisé par le fait que la section du bord de la paroi (7) du capuchon (3) est affaiblie dans la zone de liaison avec chaque nervure (6).

10. Obturateur selon la revendication 9, caractérisé par le fait que la paroi latérale (7) du capuchon (3) est munie d'un évidement à chaque zone de liaison avec une nervure (6).

11. Obturateur selon l'une ou plusieurs des revendications précédentes, caractérisé par le fait que l'épaisseur de paroi (B) du corps d'obturateur (4) est notablement plus grande que celle (b) de la paroi latérale (7) du capuchon (3).

12. Obturateur selon l'une ou plusieurs des revendications précédentes, caractérisé par le fait que les nervures (6) s'étendent chacune à un angle de 45° par rapport aux directions radiales.

13. Obturateur selon l'une ou plusieurs des revendications précédentes, caractérisé par le fait que les nervures (6) sont élastiques.

14. Obturateur selon l'une ou plusieurs des revendications précédentes, caractérisé par le fait qu'il est réalisé en matière plastique.

15. Obturateur selon l'une ou plusieurs des revendications précédentes, caractérisé par le fait que les nervures (6) sont reliées ponctuellement à la paroi latérale (7) du capuchon (3).

16. Obturateur selon l'une ou plusieurs des revendications précédentes, caractérisé par le fait qu'à la face intérieure du chapeau (8) du capuchon (3) est prévue une saillie (8') dont lé diamètre extérieur correspond au diamètre Intérieur de l'ouverture (2) à obturer.

17. Obturateur selon la revendication 16, caractérisé par le fait que la saillie (8') est évldêe jusqu'au centre du chapeau (8).
